# EUROPÄISCHE PATENTSCHRIFT

(11) **EP 0 358 015 B1**
(45) Veröffentlichungstag und Bekanntmachung des Hinweises auf die Patenterteilung: **22.09.1993**
(21) Anmeldenummer: 89115307.4
(22) Anmeldetag: 19.08.1989
(51) Int. Cl.: D01H 5/26, D01H 5/22

(54) **Hochverzugsstreckwerk für ein flyerloses Spinnverfahren**
Drawing frame with a pressing rod in the break draft zone
Train d'étirage avec une barre de pression dans une zone d'étirage préliminaire

(30) Priorität: 30.08.1988 CH 3260/88
(43) Veröffentlichungstag der Anmeldung: 14.03.1990
(73) Patentinhaber: MASCHINENFABRIK RIETER AG, CH-8406 Winterthur (CH)
(72) Erfinder: Wehrli, Rudolf, CH-8406 Winterthur (CH); Stalder, Herbert, Dr., CH-8483 Kollbrunn (CH)

(56) Entgegenhaltungen:
- DE-A- 3 039 149
- DE-B- 1 112 433
- GB-A- 883 823

## Beschreibung

Diese Erfindung bezieht sich auf ein Hochverzugsstreckwerk für ein flyerloses Spinnverfahren mit mindestens einem Vorverzugsfeld und mindestens einem Hauptverzugsfeld.

Die Entwicklung der flyerlosen Spinnverfahren bis zur Mitte der 60-iger Jahre ist im Buch "Die Streckwerke der Spinnereimaschinen" von Dr. Ing. Walter Wegener (Springer-Verlag, Ausgabe 1965, Seite 193 bis 243) zusammengefasst. Im gleichen Buch werden die Konstruktionen und Arbeitsweise der verschiedensten Streckwerksanordnungen erläutert. Insbesondere wird auf den Seiten 245 und 246 der 1965-Ausgabe das sogenannte "Druckstangenstreckwerk" für die Hochleistungsstrecke der damaligen englischen Firma Platt Brothers (Sales) Ltd. erklärt und dargestellt.

In der Zwischenzeit sind einige weitere flyerlose Spinnverfahren entwickelt worden, die auf der Basis einer Streckwerkspeisung des zu verspinnenden Fasermaterials arbeiten sollten. Die Streckwerke für solche Spinnverfahren müssen mit einem sehr hohen Gesamtverzug arbeiten, welcher den Verzug der heute konventionellen Ringspinnmaschine weit übersteigt. Letztere Maschine ist natürlich dazu konzipiert, das vom Flyer vorverstreckte Vorgarn zu verarbeiten.

Das Vorgarn ist schon leicht gedreht, und das Streckwerk einer Ringspinnmaschine hat dementsprechend zwei Aufgaben:
- die Drehungen des Vorgarnes aufzuheben,
- das von der Drehung gelöste Material auf die Garnnummer zu verfeinern (zu verstrecken).

Die erste Aufgabe wird vom Vorverzugsfeld des Streckwerkes erledigt, wobei ein sehr niedriger Verzug (1.1 bis 1.3) ausreicht. Das eigentliche Verziehen geschieht im Hauptverzugsfeld normalerweise mit dem maximal möglichen Verzug für ein einziges Verzugsfeld (ca. 40-, bis manchmal 50-fach).

Ein Hochverzugsstreckwerk umfasst daher normalerweise mindestens ein Vorverzugsfeld und ein Hauptverzugsfeld, d.h. mindestens drei Walzenpaare. Dabei ist es heutzutage wohlbekannt, spezielle Massnahmen zu treffen, um die Faserführung im Hauptverzugsfeld zu optimieren. Die Druckstange im vorerwähnten "Druckstangenstreckwerk" der Firma Platt Brothers gehört zu dieser Kategorie von Massnahmen.

Es ist auch bekannt zur Verbesserung der Faserführung im Vorverzugsfeld (besonders bei Verarbeitung von Kurzstapelfasern), einen den Faserstrom umgebenden Kondensor zwischen den Eingangs- und Mittelwalzenpaaren eines Zweizonenstreckwerkes vorzusehen. Dabei kann aber die Neueinführung einer Lunte (eines Bandes oder eines Vorgarnes) in einen solchen Kondensor zu Problemen führen.

Es ist ferner aus DE-PS 945 822 bekannt, ein Luntenspannungssensor im Vorverzugsfeld anzuordnen und den Vorverzug anhand des Ausgangssignals von diesem Sensor zu regeln. Der Sensor umfasst einen Fühler, der den Faserstrom umlenken muss, um ein Spannungssignal erzeugen zu können. Dabei muss die vom Fühler hervorgerufene Umlenkung variabel sein, so dass das Ausgangssignal sich mit der Luntenspannung ändern kann.

Die Erfindung stellt sich nun die Aufgabe, ein Hochverzugsstreckwerk für ein flyerloses Spinnverfahren vorzusehen, das die Faserführung im Vorverzugsfeld wesentlich verbessert, um nachweisbar bessere Garnwerte und eine erhöhte Reissfestigkeit und Dehnung des herzustellenden Garnes zu erreichen.

Diese Aufgabe wird durch die Merkmale des Patentanspruchs 1 gelöst.

Die Erfindung sieht ein Hochverzugsstreckwerk mit mindestens einem Vorverzugsfeld und mindestens einem Hauptverzugsfeld vor. Vorzugsweise ergibt das Hauptverzugsfeld einen Verzug grösser als 30 und das Vorverzugsfeld einen Verzug grösser als 2, d.h. das Streckwerk ergibt einen Gesamtverzug von mindestens 60.

Die Erfindung ist dadurch gekennzeichnet, dass ein Element zur vorbestimmten Umlenkung des Faserstroms im Vorverzugsfeld angeordnet ist wobei das Element nicht unter dem vom Faserstrom ausgeübten Druck nachgibt. Das Vorverzugsfeld kann eines von einer Mehrzahl solcher Felder sein, wobei jedes Feld mit einem jeweiligen Element zur Faserumlenkung versehen werden kann. Das Element kann vorteilhafterweise auch als Faserstrombegrenzungsmittel zur Begrenzung der Ausbreitung des Faserstromes im Vorverzugsfeld ausgebildet werden. Da aber ein solches Element den Faserstrom nicht umgibt, sondern in mindestens einer Richtung freilässt, entstehen aus dieser Anordnung keine Zusatzprobleme bei der Neueinführung der Lunte in das Streckwerk.

Die vorbestimmte Umlenkung des Faserstroms kann dadurch erreicht werden, dass das Element entweder starr auf einem Träger oder derart auf einem Träger montiert ist, dass das Element nicht unter dem vom Faserstrom ausgeübten Druck nachgeben kann.

Das Verhältnis Breite : Höhe der Lunte am Element sollte so gewählt werden, dass möglichst viele Fasern einer Reibkraft am Element ausgesetzt werden. Dieses Verhältnis ist vorzugsweise mindestens 3 : 1 und noch besser mindestens 4 : 1 sein. Das Element liegt vorteilhafterweise im Mittelbereich des Vorverzugsfeldes d.h. im mittleren Drittel des Abstandes der beiden Klemmpunkte des Vorverzugsfeldes.

Das Streckwerk kann mit Vorteil in einer Spinnmaschine eingesetzt werden, welche einer Vorlage aus unverdrehtem Material zu einem Garn verarbeitet. Dabei kann der tex-Wert dieses Materials bei der Einfuhr in das Streckwerk denjenigen des Ringspinnvorgarnes bei weitem übertreffen, z.B. über 1000 tex liegen. Aus diesem Grund muss die Gesamtanordnung einen sehr hohen Verzug (von mehr als 150) aufweisen, was einen relativ hohen Verzug im Vorverzugsfeld (vorzugsweise mindestens 4) notwendig macht.

Als Beispiel wird eine Ausführung gemäss dieser Erfindung nun anhand der beiliegenden Zeichnungen näher erläutert werden. Es zeigt:
- - Figur 1: schematisch und in Seitenansicht eine Streckwerkanordnung gemäss dieser Erfindung,
- - Figur 2: (in einem grösseren Maßstab) ein Detail aus der Gesamtanordnung und
- - Figur 3: eine Variante der Anordnung gemäss Fig.2.

Das in der Figur 1 dargestellte Streckwerk ist für eine Düsenspinnmaschine konzipiert und umfasst ein Lieferwalzenpaar LP, ein Mittelwalzenpaar MP und Eingangswalzenpaar EP. Das zu verspinnende Fasermaterial wird aus einer geeigneten nicht dargestellten Vorlage von links nach rechts in das Streckwerk eingezogen, verstreckt und vom Lieferwalzenpaar LP an eine nicht gezeigte Düsenanordnung zum Falschdrallspinnen befördert. Das Vorlagematerial hat ein tex von über 1000.

Das Eingangswalzenpaar EP und Mittelwalzenpaar MP bilden zusammen ein Vorverzugsfeld mit einem Verzug vorzugsweise im Bereich 4 - 8. Das Mittelwalzenpaar MP und Lieferwalzenpaar LP bilden zusammen ein Hauptverzugsfeld mit einem Verzug vorzugsweise grösser als 30 und möglicherweise von ungefähr 40. Das gezeigte Streckwerk ist als ein sogenanntes Doppelriemchenstreckwerk ausgeführt, d.h. die obere und die untere Walze des Mittelwalzenpaares MP sind je mit einem Riemchen R versehen, welches sich von der jeweiligen Walze in das Hauptverzugsfeld erstreckt, um die Faserführung in diesem Verzugsfeld zu verbessern. Diese Anordnung ist aber nicht erfindungswesentlich. Eine Alternativlösung, welche sich auf einer sogenannten Kepastreckwerkanordnung beruht, ist in unserem EP-A-350797 beschrieben worden, und könnte auch im Zusammenhang mit dieser Erfindung benutzt werden.

Gemäss der vorliegenden Erfindung, ist eine Druckstange D im Vorverzugsfeld dem Eingangswalzenpaar EP nachgestaltet, um den Faserstrom FS in diesem Feld leicht umzulenken und dadurch die Faserführung in diesem Verzugsfeld zu verbessern. Eine solche Verbesserung der Faserführung ist durch eine Verbesserung der von der Spinnstelle erzielbaren Garnwerte nachweisbar und zwar durch eine Erhöhung der Reissfestigkeit und Dehnung und durch eine Reduktion der CV Uster-Werte, Dünnstellen, Dickstellen und Nissen.

Die Verbesserung entsteht dadurch, dass insbesondere die kürzeren (aber vorzugsweise möglichst viele) Fasern an der Druckstange einer Reibkraft ausgesetzt werden. Diese Reibkräfte an der Druckstange begrenzen die Beschleunigungsstrecke im Verzugsfeld, d.h. die Strecke worin kürzere Fasern auf die höhere Geschwindigkeit des nachgeschalteten Walzenpaares beschleunigt werden.

In einer bevorzugten Ausführung (eine Variante,die in der Figur 2 dargestellt ist) wird die Faserführungsfläche F der Druckstange D mit "Schulter" S zur seitlichen Begrenzung der Ausbreitung des Faserstromes im Vorverzugsfeld versehen. Die Fläche F sollte als eine in der Richtung des Faserflusses konvex abgerundete Fläche gebildet werden.

Die Druckstange D, welche als Umlenkelement für den Faserstrom dient, ist vorzugsweise starr auf einem nicht gezeigten Halter montiert. Letzterer kann stationär vom Gestell des Streckwerkes getragen werden. Die Stange D könnte aber um die eigene Längsachse drehbar sein.

Die Position der Druckstange im Vorverzugsfeld ist für die optimale Wirkung wichtig. Sie ist vorzugsweise ungefähr in der Mitte des Feldes (zwischen den beiden, dieses Feld begrenzenden Klemmlinien) angebracht.

Figur 1 zeigt die Druckstange auf der "unteren" Seite der Lunte d.h. auf der gleichen Seite wie die positiv angetriebenen Walzen. Die Druckstange könnte aber auch auf der anderen Seite der Lunte angeordnet werden. Die notwendige Umlenkung der Fasern ist sehr klein; eine Umlenkung von ca 1 mm gegenüber der Bahn der Fasern in der Abwesenheit der Stange reicht zur Erzielung der notwendigen Reibkraft und den damit verbundenen Verbesserungen.

Die Stange ist nicht unbedingt rund (zylindrisch) hat aber vorzugsweise die schon erwähnte konvex abgerundete, faserführende Fläche F. Diese Fläche F kann aber auch in der Querrichtung eine konvexe Form aufweisen, wie dies in Fig. 3 gezeigt ist. Diese Figur zeigt auch mit gestrichelten Linien die bevorzugte Gestaltung der Lunte an der Druckstange, nämlich als eine relativ dünne, breite Schicht. Die Breite dieser Schicht steht vorzugsweise im Verhältnis 4 : 1 oder mehr zur Schichttiefe.

Figur 1 zeigt zwei mögliche Stellungen der beiden Walzen des Eingangspaares EP gegeneinander. Die obere (Druck-) Walze kann entweder senkrecht oberhalb der unteren Walze angeordnet werden (gestrichelt) oder in der Richtung der Vorlage versetzt sein (voll ausgezogen). Letztere Variante ist für die Kombination mit einer Luntenstopvorrichtung gemäss unserer schweizerischen Patentanmeldung Nr. 2.957/88 vorteilhaft.

Die Länge des Vorverzugsfeldes (zwischen der Klemmlinien der Walzenpaaren EP und MP) kann normalerweise (ohne Druckstange) nicht erheblich länger als die mittlere Stapellänge des zu verarbeitenden Materials sein. Der Gebrauch einer faserführenden Stange ermöglicht aber die Verlängerung des Vorverzugsfeldes, was für Bedienungsarbeiten im Vorverzugsfeld günstig ist, da die Einstellarbeit bei einer Änderung des Stapels dadurch reduziert wird.

## Patentansprüche

1. Ein Hochverzugsstreckwerk für ein flyerloses Spinnverfahren mit mindestens einem Vorverzugsfeld (EP, MP) und mindestens einem Hauptverzugsfeld (MP, LP) dadurch gekennzeichnet,
dass ein Element (D) zur vorbestimmten Umlenkung des Faserstromes im Vorverzugsfeld (EP, MP) angeordnet ist, wobei dieses Element nicht unter dem vom Faserstrom ausgeübten Druck nachgibt.

2. Ein Streckwerk nach Anspruch 1, dadurch gekennzeichnet,
dass das Element (D) starr auf einem stationären Halter montiert ist.

3. Ein Streckwerk nach Anspruch 1 oder 2, dadurch gekennzeichnet,
dass der Vorverzug grösser als 2-fach ist.

4. Ein Streckwerk nach einem der vorangehenden Ansprüche, dadurch gekennzeichnet,
dass das dem Streckwerk vorgelegte Band schwerer als 1000 tex ist.

5. Ein Streckwerk nach einem der vorangehenden Ansprüche, dadurch gekennzeichnet,
dass das Element (D) mit einer der Breite des Bandes begrenzenden Schulter (S) versehen ist.

6. Ein Streckwerk nach einem der vorangehenden Ansprüche, dadurch gekennzeichnet,
dass die Breite des Bandes am Element (D) mindestens der dreifachen Tiefe des Bandes entspricht.

7. Ein Steckwerk nach einer der vorangehenden Ansprüche, dadurch gekennzeichnet,
dass das Element (D) im Mittelbereich des Vorverzugsfeldes (EP, MP) liegt.

## Claims

1. A drawing frame with a pressing rod in the break draft zone with at least one break draft zone (EP, MP) and at least one main drafting zone (MP, LP), characterized in that an element (D) is arranged for the predefined deflection of the stream of fibres in the break draft zone (EP, MP), whereby said element does not yield to the pressure exerted by the fibre stream.

2. A drawing frame as claimed in claim 1, characterized in that the element (D) is rigidly arranged on a stationary support.

3. A drawing frame as claimed in claim 1 or 2, characterized in that the break draft is higher than two-fold.

4. A drawing frame as claimed in one of the previous claims, characterized in that the sliver supplied to the drawing frame is heavier than 1000 tex.

5. A drawing frame as claimed in one of the previous claims, characterized in that the element (D) is provided with a shoulder (S) for limiting the width of the sliver.

6. A drawing frame as claimed in one of the previous claims, characterized in that the width of the sliver on the element (D) is at least equivalent to three times the depth of the sliver.

7. A drawing frame as claimed in one of the previous claims, characterized in that the element (D) is situated in the central zone of the break draft zone (EP, MP).

## Revendications

1. Un train étireur à grand étirage pour un procédé de filage sans banc à broches, avec au moins un champ de préétirage (EP, MP) et au moins un champ d'étirage principal (MP, LP), caractérisé par le fait
qu'un élément (D) est disposé dans le champ de préétirage (EP, MP) afin de réaliser une déviation prédéterminée de l'écoulement de fibres, et où cet élément ne fléchit pas sous l'effet de la pression exercée par l'écoulement de fibres.

2. Un train étireur selon revendication 1,
caractérisé par le fait que
l'élément (D) est monté d'une manière rigide sur un support stationnaire.

3. Un train étireur selon revendication 1 ou 2,
caractérisé par le fait que
le préétirage est plus grand que 2 fois.

4. Un train étireur selon l'une des revendications précédentes,
caractérisé par le fait que
le ruban présenté au train étireur est plus lourd que 1'000 tex.

5. Un train étireur selon l'une des revendications précédentes,
caractérisé par le fait que
l'élément (D) est pourvu d'un épaulement (S) délimitant la largeur du ruban.

6. Un train étireur selon l'une des revendications précédentes,
caractérisé par le fait que
la largeur du ruban dans l'élément (D) correspond au moins à trois fois l'épaisseur du ruban.

7. Un train étireur selon l'une des revendications précédentes,
caractérisé par le fait que
l'élément (D) se situe dans la zone médiane du champ de préétirage (EP, MP).
